# FASCICULE DE BREVET EUROPEEN

(11) **EP 1 461 214 B1**
(45) Date de publication et mention de la délivrance du brevet: **31.01.2007**
(21) Numéro de dépôt: 01274818.2
(22) Date de dépôt: 30.11.2001
(51) Int. Cl.: B44D 3/08, B01F 13/10

(54) **MACHINE D'AGITATION DE PEINTURE ET SON PROCEDE DE MONTAGE**
FARBENRÜHRMASCHINE UND BEFESTIGUNGSVERFAHREN DAFÜR
PAINT STIRRING MACHINE AND METHOD FOR MOUNTING SAME

(43) Date de publication de la demande: 29.09.2004
(73) Titulaire: F.A.S., F-47077 Orléans Cédex 2 (FR)
(72) Inventeur: KRZYWDZIAK, Alain, F-45100 Orléans (FR); TANCHOUX, Yannick, F-45150 Darvoy (FR)
(74) Mandataire: Jolly, Jean-Pierre
(86) Numéro de dépôt international: PCT/FR2001/003791
(87) Numéro de publication internationale: WO 2003/045707

(56) Documents cités:
- EP-A- 0 298 806
- FR-A- 2 102 417
- GB-A- 2 203 059
- US-A- 5 017 017
- US-A- 5 160 198
- US-A- 5 310 258

## Description

L'invention concerne une machine d'agitation de teintes de peinture et son procédé de montage.

Elle concerne en particulier une machine d'entraînement de couvercles agitateurs, sur chacun desquels est monté un pot de peinture, les couvercles étant suspendus au moyen de supports à glissières latérales sur des étagères de la machine et entraînés individuellement par un pignon de prise avant engagé sur une vis sans fin en rotation de l'étagère.

Une machine selon l'état de la technique proche, voir par exemple US-A-5 310 258, comporte deux montants verticaux supports des étagères, dont un montant comporte, enfermé dans un carter, l'ensemble des poulies et courroies d'entraînement des vis sans fin des étagères. Néanmoins, les étagères comportent chacune leur propre palier d'axe de rotation des vis sans fin et qu'il est nécessaire de monter sur le montant correspondant. Le montage des paliers d'étagère nécessite d'une part de fixer le palier sur le montant et d'autre part d'ajuster pour chacun l'accouplement de poulie et courroie d'entraînement correspondant dans le carter du montant. En outre, le montage du motoréducteur d'entraînement à la base du montant nécessite une fixation par des outils et clefs spécifiques. Un tel montage est relativement long et complexe, nécessitant par conséquent une main d'oeuvre spécialisée et un temps de main d'oeuvre important.

Par ailleurs, on connaît par le document EP-A-0 298 806 un appareil d'agitation sélective des teintes de base de peinture, comprenant un groupe motoréducteur électrique pouvant être adapté à un montant d'une machine d'agitation de peinture à entraînement par chaîne des couvercles agitateurs d'étagère, ce groupe motoréducteur devant être relié aux chaînes d'entraînement d'étagère des couvercles agitateurs.

L'invention vise à remédier à ces inconvénients et propose une machine d'agitation de peinture conforme aux revendications 1 et 14.

Lesdits paliers de vis sans fin comportent chacun un arbre taraudé axialement recevant la tige filetée d'axe d'accouplement de vis sans fin, de sorte que le montage de la vis sur le palier soit effectué rapidement et sans autre ajustement par vissage axial de la vis sans fin sur son palier.

L'accouplement entre chacune des vis sans fin et le palier de montant correspondant peut être réalisé au moyen d'un joint d'accouplement, par exemple à tampon caoutchouc à prise par deux embouts filetés d'extrémité, respectivement, dans l'arbre taraudé de palier et l'extrémité opposée de vis sans fin, ce joint ayant une fonction de cardan, compensant les éventuels légers défauts d'alignement d'axe, d'amortissement des à coups d'entraînement, et de sécurité à un effort excessif d'entraînement.

L'invention concerne également le procédé de montage de cette machine d'agitation de teintes de peinture.

Le procédé de montage est caractérisé par les étapes successives suivantes :
- disposer le montant comportant l'ensemble poulies et courroies d'entraînement des étagères sur le motoréducteur de façon à accoupler la courroie d'entraînement de l'ensemble poulies et courroies du montant à la poulie d'entraînement du motoréducteur,
- réaliser l'assemblage final du motoréducteur sur le montant,
- relier les deux montants support d'étagères en station verticale au moyen de deux barres arrières articulées en croisillon et fixées par leur extrémité à chacun des montants,
- implanter les étagères comportant les vis sans fin conditionnées en maintien statique sur les montants,
- libérer les vis sans fin de leur conditionnement et les visser à fixation verrouillée sur les axes des paliers prémontés, en actionnant ces paliers par l'entraînement du motoréducteur,
- relier les étagères en liaison rigide par une barre médiane verticale, formant en outre par application au sol support médian des étagères, et
- fixer à l'extrémité supérieure des montants un bandeau support d'informations relatives à la machine.

On utilise en outre avantageusement une pièce dite peigne à prise sur les filets de la vis sans fin par sa partie dentée active et pincée en encliquetage de fixation sur le profil porteur ou corps d'étagère pour assurer le maintien immobile conditionné des vis sans fin, cette pièce peigne permettant en outre au montage de la vis sur son palier de la translater horizontalement vers son palier de manière à assurer la prise de vissage de sa tige filetée d'axe dans le taraudage correspondant d'axe de palier.

Il résulte de cette disposition que relativement aux machines traditionnelles précitées on n'a plus à réaliser l'accouplement fastidieux et délicat d'entraînement de chacune des vis d'étagères sur le montant d'entraînement correspondant, en accouplant de façon ajustée sa poulie et courroie d'entraînement, après montage du palier d'axe, cet accouplement et montage des paliers étant prévu selon l'invention, ajusté en usine, dans le montant correspondant. Ceci épargne un temps de main d'oeuvre spécialisé important.

D'autres caractéristiques avantageuses d'assemblage et montage de la machine d'agitation des teintes selon l'invention seront décrites ci-après en liaison avec les dessins annexés, sur lesquels :
- la figure 1 est une vue en perspective de la machine d'agitation selon l'invention, telle que montée,
- la figure 2 est une vue éclatée de la machine, montrant ses divers composants,
- les figures 3 et 3a sont des vues arrières montrant le montage du motoréducteur sur le montant d'entraînement des étagères de la machine,
- les figures 4, 5 sont des vues montrant le montage de l'extrémité d'étagère non accouplée sur le montant support correspondant de machine,
- la figure 6 montre l'extrémité d'accouplement d'étagère,
- les figures 7 ; 7a et 7b montrent l'accouplement d'étagère sur le montant correspondant d'entraînement d'étagère,
- les figures 8 et 9 montrent le montage de la barre médiane de liaison des étagères,
- les figures 10 et 11 montrent la fermeture du carter de montant d'entraînement,
- les figures 12 et 13 montrent l'assemblage du panneau supérieur sur les montants de machine et
- la figure 14 montre une étagère de machine selon une variante de réalisation.

Comme représenté sur les figures 1 et 2, la machine d'agitation de peinture selon l'invention comporte essentiellement deux montants verticaux 1, sur lesquels sont implantées des étagères 3 d'entraînement de couvercles agitateurs (non représentés), un motoréducteur inférieur 5, une barre médiane verticale 7 reliée aux étagères 3, et un bandeau supérieur vertical 9 assemblé sur les deux montants verticaux 1 de machine.

La machine d'agitation est de type à vis sans fin 11 d'entraînement des couvercles agitateurs, lesquels sont engagés à coulissement sur des supports glissières 13 de l'étagère et en prise d'entraînement sur la vis sans fin 11 par un pignon avant en contact avec le filet de la vis.

Les montants 1 supportent les étagères 3 selon une disposition sensiblement horizontale, et selon une hauteur variable de l'une à l'autre selon la dimension des pots de peintures suspendus, les étagères inférieures portant en général les pots les plus gros.

Le montant gauche 1 sur le dessin enferme l'ensemble 15 des poulies et courroies d'entraînement de chacune des vis sans fin d'étagère, cet ensemble étant accouplé par courroie 17 à la poulie de sortie du motoréducteur, lui-même fixé à la base du montant.

L'ensemble 15 des poulies et courroies dans le montant et les paliers 19 d'accouplement aux étagères à l'opposé sont fixés ajustés en usine sur le côté interne du montant. Le montant est livré équipé. L'autre montant droit assure à l'aide d'un pied inférieur 21 la seule fonction de support des étagères, opposée à celle du montant gauche.

La barre médiane 7 est reliée rigidement aux étagères 3 et, étant posée au sol, elle assure en outre une fonction de support de la partie médiane des étagères face au poids des pots suspendus.

Le bandeau supérieur 9 relie les montants à leur partie supérieure et de même, deux barres articulées en croisillon 23 à leur partie inférieure.

Le montage de la machine est à présent décrit. Celui-ci est effectué rapidement, en un temps inférieur à 15 minutes par machine et ceci sans outils et à donc à la main, par une seule personne.

On commence par disposer le montant d'entraînement 1, tout équipé de son ensemble interne 15 de poulies et courroies d'entraînement et paliers 19 d'entraînement des étagères, sur le support motoréducteur 5. Celui-ci se positionne dans l'évidement intérieur inférieur 25 du montant. Cet évidement 25, sensiblement rectangulaire, comporte deux lumières supérieures verticales distantes 27 permettant la fixation en serrage, chacune, d'une vis à molette de manoeuvre correspondante 29 vissée solidaire du support motoréducteur. Sur le bord avant interne du montant est également formée une lumière verticale 31 dont la partie d'extrémité intérieure 33 est inclinée vers l'avant. Le talon arrière du montant comporte une autre lumière verticale pour l'engagement d'une vis à molette de serrage correspondante 29 solidaire du motoréducteur. Le montant se positionne par introduction de sa lumière inférieure avant 31 sur la vis à molette correspondante 29 du support motoréducteur, en position inclinée naturelle vers l'avant. Cette position (fig. 3) facilite le montage de la courroie 17 d'accouplement de la poulie de sortie de motoréducteur à la poulie en regard de l'ensemble d'entraînement 15 du montant. Lorsque la courroie est montée, le montant est redressé sensiblement en position verticale (fig. 3a), position que l'on peut fixer par serrage de la molette de talon arrière. Le serrage de la courroie est ajusté puis verrouillé en position par la molette supérieure arrière. Les molettes supérieures et inférieures avant sont alors serrées pour verrouiller l'assemblage du montant et du motoréducteur. L'ensemble repose au sol verticalement en position stable étant maintenu par des pieds inférieurs 37 avant et transversal solidaires du support motoréducteur.

Il s'agit ensuite de fermer le carter externe de ce montant bien que cette fermeture puisse être réalisée ultérieurement. Pour des raisons de sécurité et d'isolation des poulies et courroies de l'ensemble d'entraînement, cette fermeture peut être réalisée à ce moment. Elle est illustrée aux figures 10 et 11.

La tôle de carter externe 29 du montant, complémentaire de la tôle interne 41, formant toutes deux en assemblage un boîtier parallélépipédique rectangle, comporte quatre pattes latérales 43, une en bas et une en haut et de chaque côté avant et arrière, à prise en coulissement vertical vers le bas selon flèche dans des lumières complémentaires 45 de la tôle de carter intérieur. La tôle de carter extérieur 39 comporte en outre une languette supérieure 47, sur chacun de ses côtés opposés avant et arrière, découpée dans la partie supérieure de côté de la tôle. Cette languette 47 peut être tournée vers l'intérieur avec rappel ferme, en sorte que lorsque la tôle de carter externe 39 est engagée vers le bas sur la tôle de carter interne 41 avec ajustement de la hauteur des bords au niveau supérieur, cette languette en dépassant du bord supérieur du carter interne, revient vers l'intérieur et sous celui-ci, empêchant alors toute remontée du carter interne relativement au carter externe, sauf à tirer cette languette vers l'extérieur au risque de la déformer par exemple, avec un outil à lame.

Il s'agit maintenant de relier les deux montants 1 supports d'étagère. Cette opération est réalisée au moyen de deux barres en croisillon 23 articulées en leur milieu pour inscrire par leurs extrémités un rectangle; les extrémités comportent des encoches inférieures 49, disposées en symétrie par rapport à l'articulation, et qui viennent en engagement dans des pièces crochets arrière (non représenté) en saillie de chacun des montants support d'étagère par deux sur chacun des montants au niveau inférieur.

Ces barres en croisillon, dès qu'elles sont montées sur les montants, les relient en position verticale, formant alors gabarit de montage des étagères support des couvercles agitateurs, lequel est décrit ci-après.

Les étagères 3 sont livrées avec leur vis sans fin 11 (fig. 6), maintenue conditionnée immobile au moyen d'une pièce dite peigne 51 engagée par sa partie active de peigne sur les filets de la vis, dans leur fente avant 53, et fixée encliquetée sur le corps de l'étagère.

Chaque étagère, successivement, est enfilée par son extrémité libre 55 (figure 4) dans un évidement complémentaire 57 du montant droit, convenablement formé à hauteur sur le montant pour chaque étagère à supporter.

L'extrémité de l'étagère comporte deux encoches verticales latérales inférieures 59, par lesquelles elle peut être descendue engagée en verrouillage transversal dans ledit évidement 57, puis translatée vers l'arrière (figure 5) dans un décrochement étroit inférieur 61, empêchant toute remontée de l'extrémité d'étagère et sa translation vers l'avant.

L'étagère en position de coulissement libre dans l'évidement 57 de montant est amenée vers le palier correspondant 19 de vis sans fin, lequel est préfixé à hauteur adéquate sur le montant d'entraînement ainsi que précité. L'étagère est alors encliquetée par son ouverture d'extrémité 63 (fig. 7a) sur le corps complémentaire du palier 19. En fin d'engagement (fig. 7b), l'étagère est verrouillée automatiquement en position par encliquetage de crochetage des parties.

L'accouplement de la vis sans fin 11 sur son palier 19 est obtenu de façon simple et rapide ainsi que décrit ci-après en référence à la fig. 7.

Chaque vis 11 comporte à son extrémité, côté palier, un joint d'accouplement 65 de type à tampon ou tête en caoutchouc 67, à deux embouts filetés opposés, dont l'un est vissé dans l'extrémité de vis par un taraudage complémentaire et l'autre 69 est destiné à être vissé au palier. Ce joint d'accouplement, permettant une liaison axiale souple entre la vis et son palier (fonctions cardan, amortisseur et sécurité d'entraînement) est destiné à être vissé par son embout d'extrémité 69 dans un taraudage axial complémentaire 71 de l'arbre intérieur du palier.

Pour ce faire, on dégage la pièce peigne 51 de son encliquetage de conditionnement, on conserve la prise de peigne sur le filet de vis et on amène la vis 11 en translation vers le palier 19, de façon à assurer le contact entre l'embout fileté de joint 69 et le taraudage correspondant 71 d'arbre de palier. L'arbre de palier est entraîné au moteur en rotation assurant ledit vissage de l'arbre de palier sur l'embout correspondant de joint d'accouplement de la vis en rotation. A la fin de l'opération de vissage, la liaison vient en butée et entraîne la vis. L'accouplement de la vis sans fin au palier de montant étant réalisé, l'entraînement de l'arbre du palier concourt à parfaire, par l'entraînement toujours dans le même sens, la liaison de vissage entre la vis et son palier.

Le montage des autres étagères est réalisé de la même façon que précité.

Lorsque les étagères sont toutes montées, la barre médiane 7 de liaison des étagères peut être montée (figures 8 et 9) ; cette barre comporte des pièces d'accrochage 73 encliquetées aux étagères, à prise sur des lumières adéquates supérieures 75 des étagères et convenablement fixées chacune à hauteur sur la barre pour correspondre au positionnement de hauteur des étagères. Ces pièces comportent une lumière verticale supérieure 77 recevant, avec possibilité d'ajustement de hauteur sur leur longueur, la tête moletée d'une vis 79 à serrage manuel rapide vissée dans le corps de la barre. La barre 7 est donc enfoncée vers le bas selon flèche pour permettre l'engagement encliqueté des pièces d'accrochage 73 sur les étagères puis le serrage des vis à molette de manoeuvre 79 est réalisé, ajusté à chaque étagère, l'extrémité de la barre reposant au sol.

Il ne reste plus qu'à monter le bandeau supérieur 9 sur l'extrémité des montants (figures 12, 13).

Le bandeau 9 comporte deux pattes d'accrochage latéral opposées 81 s'engageant en encliquetage dans des encoches complémentaires 83 prévues à l'extrémité supérieure avant des montants. Le bandeau 9 étant déposé verticalement selon flèche sur la partie avant supérieure des montants, les pattes du bandeau viennent dans les encoches respectives du montant et s'y accrochent en verrouillage par engagement des crochets vers l'avant tandis que le bandeau est plaqué sur les montants.

D'autres accessoires peuvent encore être montés, tel que le commutateur 85 de commande de fonctionnement de la machine, également encliqueté sur le montant d'entraînement 1, avec prise de contact automatique sur le circuit d'alimentation électrique de la machine.

Ce qui précède montre l'extrême facilité du montage de la machine d'agitation de peinture selon l'invention, réalisé, sans outils particuliers, et avec accrochage automatique des composants, dans l'ordre décrit précité, par une personne en un temps inférieur à 15 minutes, sans nécessité d'ajustement des accouplements d'entraînements.

On notera à titre de variante de réalisation de la machine (fig. 14) que le groupe motoréducteur 5 peut être été remplacé par un ensemble de petits moteurs électriques 87, disposés dans le montant à la place des poulies de palier d'étagères et entraînant directement les vis sans fin d'étagère, par l'intermédiaire des paliers externes 19 inchangés tel que décrits ci-dessus, les moteurs pouvant en outre tourner à des vitesses variables distinctes l'une de l'autre. Cette disposition autorise en outre une plus grande liberté de positionnement des étagères sans être liée à l'ensemble des poulies et courroies du montant.

## Revendications

1. Machine d'agitation de peinture du type à entraînement de couvercles agitateurs, sur chacun desquels est monté un pot de peinture, les couvercles agitateurs étant suspendus au moyen de supports à glissières latérales sur des étagères (3) de la machine et entraînés individuellement au moyen d'un pignon de prise avant engagé sur une vis sans fin (11) en rotation de l'étagère, la machine comportant deux montants verticaux (1) supports des étagères, dont un montant comprend, enfermé dans un carter, l'ensemble (15) des poulies et courroies d'entraînement des vis sans fin (11) des étagères, machine **caractérisée en ce que** les paliers (19) de vis sans fin et l'ensemble de poulies et courroies d'entraînement (15) des vis sans fin sont prémontés ajustés sur le montant correspondant (1) et lesdits paliers (19) de vis sans fin: comportent chacun un arbre taraudé axialement recevant la tige filetée d'axe de vis sans fin (11), en sorte que le montage de la vis (11) sur le palier (19) est effectué rapidement et sans autre ajustement par vissage axial de la vis sans fin sur son palier.

2. Machine d'agitation, selon la revendication 1, **caractérisée en ce que** l'accouplement entre chacune des vis sans fin (11) et le palier (19) de montant correspondant est réalisé au moyen d'un joint d'accouplement (65).

3. Machine d'agitation, selon la revendication 2, **caractérisée en ce que** ledit joint d'accouplement (65) est du type à tampon ou tête en caoutchouc (67) à prise par deux embouts filetés d'extrémité (69) respectivement, dans l'arbre taraudé de palier (19) et dans l'extrémité opposée de vis sans fin (11), ce joint ayant une fonction de cardan compensant les éventuels légers défauts d'alignement d'axe, d'amortissement des à coups d'entraînement, et de sécurité à un effort excessif d'entraînement.

4. Procédé de montage d'une machine d'agitation de peinture, telle que définie selon l'une des revendications précédentes, **caractérisé en ce qu'**il comporte les étapes successives suivantes :
- disposer le montant (1) comportant l'ensemble (15) poulies et courroies d'entraînement des étagères sur un motoréducteur (5) ou son support de façon à accoupler la courroie (17) d'entraînement de l'ensemble (15) poulies et courroies du montant à la poulie d'entraînement du motoréducteur (5),
- réaliser l'assemblage final du motoréducteur sur le montant (1),
- relier les deux montants (1) support d'étagères en station verticale au moyen de deux barres arrières articulées en croisillon (23) et fixées par leur extrémité à chacun des montants (1),
- implanter les étagères (3) comportant les vis sans fin (11) conditionnées en maintien statique sur les montants (1),
- libérer les vis sans fin (11) de leur conditionnement et les visser à fixation verrouillée sur les axes des paliers prémontés (19), en actionnant ces paliers par l'entraînement du motoréducteur (5),
- relier les étagères (3) en liaison rigide par une barre médiane verticale (7), formant en outre par application au sol support médian des étagères, et
- fixer à l'extrémité supérieure des montants (1) un bandeau (9) support d'informations relatives à la machine.

5. Procédé de montage d'une machine d'agitation de peinture, selon la revendication 4, **caractérisé en ce que** ledit motoréducteur (5) ou son support est assemblé dans un évidement inférieur interne (25) du montant correspondant et fixé à ce dernier au moyen de vis à molettes de manoeuvre (29) vissées solidairement au motoréducteur (5) et en prise de serrage dans des lumières adéquates du carter de montant, les lumières permettant d'ajuster la tension de la courroie d'accouplement (17) de l'ensemble d'entraînement du montant au motoréducteur et de verrouiller le positionnement de l'assemblage réalisé.

6. Procédé de montage d'une machine d'agitation de peinture, selon l'une des revendications 4, 5, **caractérisé en ce que** sur le bord avant interne du montant (1) est formée une lumière verticale dont la partie d'extrémité intérieure (33) est inclinée vers l'avant, **en ce que** le talon arrière du montant comporte une autre lumière verticale pour l'engagement d'une molette de serrage correspondante solidairement au motoréducteur, et **en ce que** le montant (1) se positionne par introduction de sa lumière inférieure avant sur la vis à molette correspondante du motoréducteur, en position naturelle inclinée sur l'avant, cette position facilitant le montage de la courroie d'accouplement (17) de la poulie de sortie de motoréducteur à la poulie en regard de l'ensemble d'entraînement du montant, et lorsque la courroie (17) est montée, le montant (1) est redressé, sensiblement en position verticale et fixé par serrage de la molette de talon arrière, puis le serrage de la courroie (17) est ajusté puis verrouillé en position par la molette supérieure arrière, les molettes supérieures et inférieures avant sont alors serrées pour verrouiller l'assemblage du montant au motoréducteur et l'ensemble résultant repose au sol verticalement en position stable, étant maintenu par des pieds inférieurs avant et transversal (37)solidaires du motoréducteur.

7. Procédé de montage d'une machine d'agitation de peinture, selon l'une des revendications 4-6, **caractérisé en ce que** le montant d'entraînement (1) comporte une tôle de carter externe (39) et une tôle de carter interne (41) recevant l'ensemble (15) d'entraînement et paliers (19) d'étagère, et **en ce que** la tôle de carter externe est fermée solidairement à la tôle de carter interne par engagement de pattes d'accrochage (43) à prise en coulissement vertical vers le bas dans des lumières complémentaires (45) de la tôle de carter interne, la tôle de carter externe comportant en outre une languette supérieure (47), sur chacun de ses côtés avant et arrière opposés, découpée dans la partie supérieure de côté de la tôle, cette languette étant tournée vers l'intérieur avec rappel ferme, en sorte que lorsque la tôle de carter externe est engagée vers le bas sur la tôle de carter interne, cette languette (47) en dépassant du bord supérieur du carter interne (41) vient vers l'intérieur sous celui-ci et empêche toute remontée du carter interne (41) relativement au carter externe (39).

8. Procédé de montage d'une machine d'agitation de peinture, selon l'une des revendications 4-7, **caractérisé en ce qu'**on utilise en outre une pièce dite peigne (51) à prise sur les filets de la vis sans fin (11) par sa partie dentée active et pincée en encliquetage de fixation sur le corps d'étagère pour assurer le maintien immobile conditionné de la vis sans fin (11), cette pièce peigne (51) permettant en outre au montage de la vis (11) sur son palier (19) de la translater horizontalement vers son palier de manière à assurer la prise de vissage de sa tige filetée d'axe dans le taraudage correspondant d'axe de palier (19).

9. Procédé de montage d'une machine d'agitation de peinture, selon l'une des revendications 4-8, **caractérisé en ce que** chaque étagère (3), successivement, est enfilée par son extrémité libre (55) dans un évidement complémentaire (57) de montant, l'extrémité de l'étagère comportant deux encoches verticales latérales inférieures (59), par lesquelles elle peut être descendue engagée en verrouillage transversal dans ledit évidement (57), puis translatée vers l'arrière dans un décrochement étroit inférieur (61) de l'évidement, lequel empêche toute remontée de l'extrémité d'étagère et sa translation vers l'avant, l'étagère en position de coulissement libre dans l'évidement (57) de montant étant amenée vers le palier correspondant (19) de vis sans fin, et engagée en fixation par son ouverture d'extrémité (63) sur le corps complémentaire du palier (19), puis verrouillée automatiquement en position par encliquetage de crochetage des parties.

10. Procédé de montage d'une machine d'agitation de peinture, selon l'une des revendications 4-9, **caractérisé en ce que** pour réaliser l'accouplement de la vis sans fin (11) à son palier (19), on dégage la pièce peigne (51) de son encliquetage de conditionnement, on conserve la prise de peigne sur le filet de vis et on amène la vis (11) en translation vers le palier (19), de façon à assurer le contact entre l'embout fileté (69) d'axe ou de joint d'accouplement et le taraudage correspondant (71) d'arbre de palier et à ce moment, l'arbre de palier est entraîné en rotation au moteur pour assurer ledit vissage de l'arbre de palier sur l'embout correspondant de joint d'accouplement de la vis et à la fin de l'opération de vissage, la liaison vient en butée et entraîne la vis.

11. Procédé de montage d'une machine d'agitation de peinture, selon l'une des revendications 4-10, **caractérisé en ce que** ladite barre médiane (7) comporte des pièces d'accrochage (73) encliquetées aux étagères (3), ces pièces comportant une lumière verticale supérieure (77) recevant avec possibilité d'ajustement de hauteur sur leur longueur une vis (79) à serrage manuel rapide vissée dans le corps de la barre, et la barre (7) est enfoncée vers le bas pour permettre l'engagement encliqueté des pièces d'accrochage sur les étagères puis le serrage des vis (79) est réalisé, ajusté à chaque étagère, l'extrémité de la barre reposant au sol.

12. Procédé de montage d'une machine d'agitation de peinture, selon l'une des revendications 4-11, **caractérisé en ce que** ledit bandeau (9) comporte deux pattes d'accrochage latéral opposées (81) s'engageant en encliquetage dans des encoches complémentaires (83) prévues à l'extrémité supérieure avant des montants (1) en sorte que lorsque le bandeau (9) est déposé verticalement sur la partie avant supérieure des montants (1), les pattes (81) du bandeau viennent dans les encoches respectives (83) du montant et s'y accrochent en verrouillage par engagement des crochets vers l'avant tandis que le bandeau (9) est plaqué sur les montants (1).

13. Procédé de montage d'une machine d'agitation de peinture, selon l'une des revendications 4-12, **caractérisé en ce que** d'autres accessoires peuvent être montés, tel que le commutateur (85) de commande de fonctionnement de la machine, également encliqueté sur le montant d'entraînement, avec prise de contact automatique sur le circuit d'alimentation électrique de la machine.

14. Machine d'agitation de peinture du type à entraînement de couvercles agitateurs, sur chacun desquels est monté un pot de peinture, les couvercles agitateurs étant suspendus au moyen de supports à glissières latérales sur des étagères (3) de la machine et entraînés individuellement au moyen d'un pignon de prise avant engagé sur une vis sans fin (11) en rotation de l'étagère, la machine comportant deux montants verticaux (1) supports des étagères, machine **caractérisée en ce qu'**un mentant (1) comprend enfermé dans un carter un ensemble de petits moteurs électriques (87) d'entraînement des vis sans fin (11) des étagères, **en ce que** les paliers (19) de vis sans fin et l'ensemble des moteurs (87) d'entraînement des vis sans fin sont prémontés ajustés sur le montant correspondant (1), les dits moteurs (87) entraînant directement les vis sans fin (11) d'étagère par l'intermédiaire des paliers externes (19), les dits moteurs (87) d'entraînement des vis sans fin (11) d'étagère pouvant tourner à des vitesses variables distinctes l'une de l'autre, et **en ce que** les dits paliers (19) de vis sans fin comportent chacun un arbre taraudé axialement recevant la tige filetée d'axe de vis sans fin (11), en sorte que le montage de la vis sur le palier (19) est effectué rapidement et sans autre ajustement par vissage axial de la vis sans fin sur son palier (19).

## Claims

1. A paint stirring machine of the stirrer cover drive type, on each of which stirrer covers is mounted a pot of paint, the said stirrer covers being suspended by means of supports with lateral slide rails on racks (3) of the machine and driven individually by means of a cog wheel before engagement with a rotating endless screw (11) of the rack, the said machine comprising two vertical supporting members (1) for the racks, one of which supporting members comprises, enclosed in a housing, the set (15) of the pulleys and drive belts for the endless screws (11) of the racks, the said machine **characterised in that** the endless screw bearings (19) and the set of pulleys and drive wheels (15) of the endless screws are premounted and adjusted on the corresponding supporting member (1) and the said bearings (19) of the endless screws each comprise an axially tapped shaft receiving the axially threaded spindle of the endless screw (11), so that the mounting of the endless screw (11) on the bearing (19) is effected rapidly and without any other adjustment by axially screwing the endless screw onto its bearing.

2. Stirring machine according to claim 1, **characterised in that** the coupling between each of the endless screws (11) and the bearing (19) of the corresponding supporting member is effected by means of a coupling joint (65).

3. Stirring machine according to claim 2, **characterised in that** the said coupling joint (65) is of the rubber plug or rubber type (67) engaging via two threaded end tips (69) with respectively the tapped shaft of the bearing (19) and with the opposite end of the endless screw (11), this coupling joint having the function of a cardan joint and compensating any possible slight defects in axial alignment, and damping drive impulses and preventing an excessive drive force.

4. Method for mounting a paint stirring machine as defined in one of the preceding claims, **characterised in that** the method comprises the following successive steps:
- arranging the vertical supporting member (1) comprising the set (15) of pulleys and drive belts of the racks on a geared motor (5) or on its support so as to couple the drive belt (17) of the set (15) of pulleys and drive belts of the supporting member to the drive pulley of the geared motor (5),
- carrying out the final assembly of the geared motor on the supporting member (1),
- connecting the two vertical supporting members (1) of the racks in a vertical arrangement by means of two jointed rear bars as cross-pieces (23) and secured at their ends to each of the supporting members (1),
- installing the racks (3) comprising the endless screws (11) so that they are securely fixed to the supporting members (1),
- releasing the endless screws (11) from their securement and firmly screwing them in a locking manner onto the shafts of the premounted bearings (19), by engaging these bearings by the drive of the geared motor (5),
- joining the racks (3) securely together by means of a vertical middle bar (7), forming in addition, by resting on the ground, a middle support for the racks, and
- fixing to the upper end of the vertical supporting members (1) a supporting strip (9) carrying information relating to the machine.

5. Method for mounting a paint stirring machine according to claim 4, **characterised in that** the said geared motor (5) or its support is assembled in an internal lower recess (25) of the corresponding supporting member and fixed to the latter by means of knurled manipulating screws (29) screwed firmly to the geared motor (5) and engaging in a locking manner in suitable holes of the supporting member housing, the holes enabling the tension of the belt (17) for coupling the drive set of the vertical supporting member to the geared motor to be adjusted and enabling the resultant assembly to be locked in position.

6. Method for mounting a paint stirring machine according to one of claims 4 and 5, **characterised in that** a vertical hole is formed on the internal front edge of the vertical supporting member (1), the internal end part of the hole (33) being inclined towards the front, **in that** the rear lug of the supporting member comprises another vertical hole for engaging a corresponding knurled clamping wheel integrally with the geared motor, and **in that** the vertical supporting member (1) is positioned by engaging its front lower hole with the corresponding knurled screw of the geared motor, in a natural position inclined to the front, this position facilitating the installation of the belt (17) for coupling the output pulley of the geared motor to the pulley opposite to the drive set of the supporting member, and when the pulley (17) is installed the said supporting member (1) is straightened substantially in a vertical position and fixed by clamping the knurled wheel of the rear lug, following which the clamping of the belt (17) is adjusted and the belt is then locked in position by the rear upper knurled wheel, the front upper and lower knurled wheels then being clamped so as to lock the assembly of the vertical support to the geared motor and the resultant arrangement rests vertically on the ground in a stable position, this position being maintained by front and transverse lower feet (37) integral with the geared motor.

7. Method for mounting a paint stirring machine according to one of claims 4 to 6, **characterised in that** the drive supporting member (1) comprises an external housing metal sheet (39) and an internal housing metal sheet (41) receiving the drive set (15) and rack bearings (19), and **in that** the external housing metal sheet is closed integrally with the internal housing metal sheet by engagement of catch-type flanges (43) sliding vertically downwards in complementary slots (45) of the internal housing metal sheet, the external housing metal sheet comprising in addition an upper tongue (47) on each of its oppositely facing front and rear sides, cut out in the upper side part of the metal sheet, this tongue being turned inwardly without being able to move backwards, so that when the external housing metal sheet is engaged downwardly with the internal housing metal sheet, this tongue (47) extends beyond the upper edge of the internal housing (41) towards the interior and underneath the said housing, and prevents any upward movement of the internal housing (41) relative to the external housing (39).

8. Method for mounting a paint stirring machine according to one of claims 4 to 7, **characterised in that** a so-called comb member (51) is also used, which engages on the threads of the endless screw (11) via its active toothed part and is secured in a ratchet-type manner on the body of the rack in order to ensure the conditioned stationary state of the endless screw (11), this comb member (51) also enabling the endless screw (11) to be mounted on its bearing (19) in such a way that the screw can be moved horizontally towards its bearing so as to ensure that its axial threaded spindle can be screwed into the corresponding axial tapping of the bearing (19).

9. Method for mounting a paint stirring machine according to one of claims 4 to 8, **characterised in that** each rack (3) is successively inserted via its free end (55) into a complementary recess (57) of the supporting member, the end of the rack comprising two lower lateral vertical notches (59), by means of which it can be lowered in transverse locking engagement into the said recess (57) and then moved backwards into a lower narrow disengagement portion (61) of the recess, which prevents any upward movement of the end of the rack and its displacement towards the front, the rack in the free sliding position in the recess (57) of the support member then being brought towards the corresponding bearing (19) of the endless screw and fixedly engaged via its end opening (63) with the complementary body of the bearing (19), following which it is automatically locked in position by a ratchet-type engagement of the parts.

10. Method for mounting a paint stirring machine according to one of claims 4 to 9, **characterised in that** in order to effect the coupling of the endless screw (11) to its bearing (19), the comb member (51) is released from its ratchet-type engagement, the engagement of the comb on the thread of the endless screw is maintained, and the screw (11) is caused to move towards the bearing (19) so as to effect contact between the axial threaded tip (69) or coupling joint and the corresponding shaft tapping (71) of the bearing, and at this moment the bearing shaft is caused to rotate by the motor so as to effect the said screwing of the bearing shaft onto the corresponding tip of the coupling joint of the endless screw, and at the end of the screwing operation an abutment-type connection is achieved that drives the screw.

11. Method for mounting a paint stirring machine according to one of claims 4 to 10, **characterised in that** the said middle bar (7) comprises catch-type engagement members (73) snap-fitted on the racks (3), these members comprising an upper vertical slot (77) that receives, with the possibility of height adjustment over their length, a quick-action manual clamping screw (79) screwed into the body of the bar, and the bar (7) is forced downwardly so as to permit the snap-fit engagement of the catch-type engagement members on the racks, following which the endless screws (79) are screwed tight, matching each rack, the end of the bar resting on the ground.

12. Method for mounting a paint stirring machine according to one of claims 4 to 11, **characterised in that** the said strip (9) comprises two opposite lateral catch-type flanges (81) engaging in a snap-fit manner in complementary notches (83) provided in the front upper end of the supporting members (1) so that when the strip (9) is arranged vertically on the upper front part of the said supporting members (1), the flanges (81) of the strip fit into the respective notches (83) of the supporting member and are locked therein by engagement of the hook-shaped sections towards the front when the strip (9) is placed on the supporting members (1).

13. Method for mounting a paint stirring machine according to one of claims 4 to 12, **characterised in that** other accessories may be mounted, such as the switch (85) for controlling the operation of the machine, likewise locked in a snap-fit manner on the drive supporting member, with automatic connection to the power supply circuit for the machine.

14. A paint stirring machine of the stirrer cover drive type, on each of which stirrer covers is mounted a pot of paint, the said stirrer covers being suspended by means of supports with lateral slide rails on racks (3) of the machine and driven individually by means of a cog wheel before engagement with a rotating endless screw (11) of the rack, the said machine comprising two vertical supporting members (1) for the racks, said machine **characterised in that** a supporting member (1) comprises, enclosed in a housing, a set of small electric drive motors (87) for the endless screws (11) of the racks, **in that** the bearings (19) of the endless screws and the set of drive motors (87) for the endless screws are premounted and adjusted on the corresponding supporting member (1), the said motors (87) directly driving the endless screws (11) of the racks via external bearings (19), the said drive motors (87) of the endless screws (11) of the rack being able to turn at different variable speeds with respect to one another, and **in that** the said bearings (19) of the endless screws each comprise an axially tapped shaft receiving the axial threaded spindle of the endless screws (11), so that the mounting of the endless screw on the bearing (19) is effected rapidly and without any adjustment by screwing the endless screw axially into its corresponding bearing (19).

## Patentansprüche

1. Farbrührmaschine des Typs mit Antrieb von Rührdeckeln, von denen auf jedem ein Farbtopf befestigt ist, wobei die Rührdeckel mittels Trägern mit seitlichen Führungsschienen auf Gestellen (3) der Maschine aufgehängt sind und einzeln mittels eines vorderen Eingriffskegelrades, das in einer rotierenden Schnecke (11) des Gestells in Eingriff ist, angetrieben werden, wobei die Maschine zwei vertikale Gestellträgerständer (1) aufweist, von denen ein Ständer die in einem Gehäuse enthaltenen Riemenscheiben- und Treibriemeneinheit (15) der Schnecken (11) der Gestelle aufweist, wobei die Maschine **dadurch gekennzeichnet ist, dass** die Schneckenlager (19) und die Riemenscheiben- und Treibriemeneinheit (15) der Schnecken auf dem entsprechenden Ständer (1) angepasst vorhergehend befestigt sind, und dass die Lager (19) der Schnecken jeweils eine Welle mit axialem Gewinde aufweisen, die die Gewindestange der Schneckenachse (11) empfängt, derart, dass der Einbau der Schnecke (11) auf dem Lager (19) schnell und ohne weitere Anpassung durch axiales Verschrauben der Schnecke auf ihrem Lager ausgeführt wird.

2. Rührmaschine nach Anspruch 1, **dadurch gekennzeichnet, dass** die Kupplung zwischen jeder der Schnecken (11) und dem entsprechenden Ständerlager (19) mittels eines Koppelgliedes (65) verwirklicht wird.

3. Rührmaschine nach Anspruch 2, **dadurch gekennzeichnet, dass** das Koppelglied (65) vom Typ mit Puffer oder Kopf aus Gummi (67) ist, das mit zwei Endgewindestutzen (69) in der Lagergewindewelle (19) beziehungsweise im entgegengesetzten Ende der Schnecke (11) im Eingriff ist, wobei dieses Glied eine Kardanfunktion hat, um etwaige leichte Mängel bei der axialen Ausrichtung auszugleichen, um Antriebsstöße zu dämpfen, und zur Sicherung gegen eine übermäßige Antriebskraft.

4. Verfahren zum Zusammenbau einer Farbrührmaschine nach einem der vorhergehenden Ansprüche, **dadurch gekennzeichnet, dass** es die folgenden aufeinanderfolgenden Schritte aufweist:
- Anordnen des Ständers (1), der die Riemenscheiben- und Treibriemeneinheit (15) der Gestelle aufweist, auf einem Getriebemotor (5) oder seinem Träger, derart, dass der Treibriemen (17) der Riemenscheiben- und Treibriemeneinheit (15) des Ständers mit der Treibriemenscheibe des Getriebemotors (5) gekoppelt wird,
- Verwirklichen des Endeinbaus des Getriebemotors auf dem Ständer (1),
- Verbinden der zwei Gestellträgerständer (1) in vertikaler Stellung mittels zwei mit Gelenkkreuz (23) gegliederten und durch ihre Enden an jedem der Ständer (1) befestigten Hinterstangen,
- Einsetzen der Gestelle (3), die die verpackten Schnecken (11) aufweisen, unter statischem Halten auf den Ständern (1),
- Befreien der Schnecken (11) aus ihrer Verpackung und Verschrauben bei gesperrter Befestigung auf den Achsen der vorhergehend befestigten Lager (19) durch Betätigung der Lager durch den Antrieb des Getriebemotors (5),
- Befestigen der Gestelle (3) aneinander als starre Verbindung durch eine vertikale Mittelstange (7), wobei ferner durch Anbringen auf den Boden des Mittelträgers Gestelle gebildet werden, und
- Befestigen einer Blende (9) für einen Träger von Informationen, die die Maschine betreffen, auf dem oberen Ende der Ständer (1).

5. Verfahren zum Zusammenbauen einer Farbrührmaschine nach Anspruch 4, **dadurch gekennzeichnet, dass** der Getriebemotor (5) oder sein Träger in einer unteren inneren Aussparung (25) des entsprechenden Ständers eingebaut und mittels Bedienungsradschrauben (29) an letzterem befestigt werden, die in einem Stück mit dem Getriebemotor (5) und befestigend in den passenden Öffnungen des Gehäuses des Ständers im Eingriff verschraubt werden, wobei die Öffnungen das Anpassen der Spannung der Kupplungsriemen (17) der Antriebseinheit vom Ständer zum Getriebemotor und das Sperren der Einstellung des verwirklichten Zusammenbaus ermöglichen.

6. Verfahren zum Zusammenbauen einer Farbrührmaschine nach einem der Ansprüche 4, 5, **dadurch gekennzeichnet, dass** auf der vorderen Innenkante des Ständers (1) eine vertikale Öffnung gebildet ist, deren innerer Endteil (33) nach vorne hin geneigt ist, **dadurch**, dass der hintere Absatz des Ständers eine weitere vertikale Öffnung für den Eingriff eines entsprechenden Befestigungsrads in einem Stück mit dem Getriebemotor aufweist, und **dadurch**, dass der Ständer (1) durch Einführen seiner unteren vorderen Öffnung auf die entsprechende Radschraube des Getriebemotors in natürlicher nach vorne geneigter Stellung angeordnet wird, wobei diese Stellung den Zusammenbau des Kupplungsriemens (17) der Ausgangsriemenscheibe des Getriebemotors mit der Riemenscheibe der Antriebseinheit des Ständers gegenüberliegend erleichtert, und, wenn der Riemen (17) eingebaut ist, wird der Ständer (1) in eine im Wesentlichen vertikale Stellung aufgerichtet und durch Festziehen des Rads des hinteren Absatzes befestigt, dann wird das Festziehen des Riemens (17) angepasst und dann durch das hintere obere Rad in dieser Stellung gesperrt, woraufhin die oberen und unteren vorderen Räder befestigt werden, um den Einbau des Ständers am Getriebemotor zu sperren und die sich ergebende Einheit ruht in stabiler Stellung vertikal auf dem Boden, wobei sie durch die unteren Vorder- und Querfüße (37) aus einem Stück des Getriebemotors gehalten werden.

7. Verfahren zum Zusammenbauen einer Farbrührmaschine nach einem der Ansprüche 4-6, **dadurch gekennzeichnet, dass** der Antriebsständer (1) ein äußeres Gehäuseblech (39) und ein inneres Gehäuseblech (41) aufweist, die die Antriebseinheit (15) und die Gestelllager (19) aufnehmen, und **dadurch**, dass das äußere Gehäuseblech aus einem Stück mit dem inneren Gehäuseblech durch Eingriff von Klauen zum Einhängen (43), die durch vertikale Führungsbewegung nach unten in den zusätzlichen Öffnungen (45) des inneren Gehäuseblechs in Eingriff gebracht werden, verschlossen wird, wobei das äußere Gehäuseblech ferner auf jedem seiner entgegengesetzten vorderen und hinteren Seiten eine obere Lasche (47) aufweist, die im oberen Teil der Seite des Blechs ausgeschnitten ist, wobei diese Lasche durch feste Rückwärtsbewegung nach innen gerichtet wird, derart, dass diese Lasche (47), wenn das äußere Gehäuseblech auf dem inneren Gehäuseblech nach unten in Eingriff gebracht wird, durch Herausragen über die obere Kante des inneren Gehäuses (41) in Innenrichtung darunter gerät und jegliches Anheben des inneren Gehäuses (41) in Bezug auf das äußere Gehäuse (39) verhindert.

8. Verfahren zum Zusammenbauen einer Farbrührmaschine nach einem der Ansprüche 4-7, **dadurch gekennzeichnet, dass** ferner ein Teil verwendet wird, das Kamm (51) genannt wird, das durch seinen aktiven mit Zähnen versehenen Teil in Eingriff auf den Gewinden der Schnecke (11) und durch Befestigungseinrasten auf den Gestellkörper geklemmt wird, um das unbewegliche Halten der verpackten Schnecke (11) sicherzustellen, wobei dieses Kammteil (51) neben dem Einbau der Schnecke (11) auf ihrem Lager (19) ihr horizontales Verschieben hin zu ihrem Lager ermöglicht, derart, dass der Eingriff der Verschraubung ihres Achsstangengewindes in dem entsprechenden Achslagergewinde (19) sichergestellt wird.

9. Verfahren zum Zusammenbauen einer Farbrührmaschine nach einem der Ansprüche 4-8, **dadurch gekennzeichnet, dass** jedes Gestell (3) nacheinander mit seinem freien Ende (55) in eine zusätzliche Ständeraussparung (57) eingeführt wird, wobei das Ende des Gestells zwei vertikale untere Seitenkerben (59) aufweist, durch die es im Eingriff durch Sperren in Querrichtung in der Aussparung (57) herabgeführt und dann nach hinten in einen engen unteren Absatz (61) der Aussparung verschoben werden kann, der jegliches Anheben des Endes des Gestells und seine Verschiebung nach vorne verhindert, wobei das Gestell in der freien Führungsbewegungsstellung in der Aussparung (57) des Ständers zum entsprechenden Lager (19) der Schnecke geführt wird und durch seine Endöffnung (63) befestigend auf dem zusätzlichen Körper des Lagers (19) in Eingriff gebracht und dann automatisch durch Einrasten der Haken der Teile vor Ort gesperrt wird.

10. Verfahren zum Zusammenbauen einer Farbrührmaschine nach einem der Ansprüche 4-9, **dadurch gekennzeichnet, dass** zum Verwirklichen der Kopplung der Schnecke (11) an ihr Lager (19) das Kammteil (51) aus seiner Verpackungseinrastung außer Eingriff gebracht wird, der Eingriff des Kamms auf dem Gewinde erhalten wird und die Schnecke (11) durch Verschiebung zum Lager (19) geführt wird, derart, dass der Kontakt zwischen dem Gewindestutzen (69) der Achse oder dem Koppelglied und dem entsprechenden Gewinde (71) der Lagerwelle sichergestellt wird, und die Lagerwelle in diesem Moment durch den Motor in Rotation angetrieben wird, um die Verschraubung der Lagerwelle auf dem entsprechenden Stutzen des Koppelglieds der Schnecke sicherzustellen und dass am Ende des Arbeitsvorgangs des Verschraubens die Verbindung zum Anschlag kommt und die Schnecke antreibt.

11. Verfahren zum Zusammenbauen einer Farbrührmaschine nach einem der Ansprüche 4-10, **dadurch gekennzeichnet, dass** die Mittelstange (7) Verhakungsteile (73) aufweist, die auf den Gestellen (3) eingerastet werden, wobei diese Teile eine obere vertikale Öffnung (77) aufweisen, die mit Höhenanpassungsmöglichkeit auf ihrer Länge eine Schraube (79) empfängt, die im Körper der Stange verschraubt ist und manuell schnell festgezogen werden kann, und die Stange (7) nach unten gedrückt wird, um das einrastende Ineingriffbringen der Verhakungsteile auf den Gestellen zu ermöglichen und dann wird das auf jedes Gestell angepasste Befestigen der Schrauben (79) ausgeführt, wobei das Ende der Stange auf dem Boden ruht.

12. Verfahren zum Zusammenbauen einer Farbrührmaschine nach einem der Ansprüche 4-11, **dadurch gekennzeichnet, dass** die Blende (9) zwei entgegengesetzte Klauen zum seitlichen Einhängen (81) aufweist, die einrastend in den zusätzlichen Kerben (83), die am oberen vorderen Ende vor den Ständern (1) vorgesehen sind, in Eingriff gebracht werden, derart, dass die Klauen (81) der Blende in die entsprechenden Kerben (83) des Ständers kommen, wenn die Blende (9) vertikal auf dem oberen vorderen Teil der Ständer (1) angeordnet wird, und sich durch Ineingriffbringen der Haken nach vorne sperrend einhaken, während die Blende (9) auf die Ständer (1) aufgesetzt wird.

13. Verfahren zum Zusammenbauen einer Farbrührmaschine nach einem der Ansprüche 4-12, **dadurch gekennzeichnet, dass** andere Zubehörteile, wie beispielsweise der Schalter (85) zum Steuern des Betriebs der Maschine, der ebenfalls auf dem Antriebsständer eingerastet ist, mit automatischem Kontaktstecker auf dem elektrischen Speisestromkreis der Maschine befestigt werden können.

14. Farbrührmaschine des Typs mit Antrieb von Rührdeckeln, von denen auf jedem ein Farbtopf befestigt ist, wobei die Rührdeckel mittels Trägern mit seitlichen Führungsschienen auf den Gestellen (3) der Maschine aufgehängt sind und einzeln mittels eines vorderen Eingriffskegelrades, das in einer rotierenden Schnecke (11) des Gestells in Eingriff ist, angetrieben werden, wobei die Maschine zwei vertikale Gestellträgerständer (1) aufweist, wobei die Maschine **dadurch gekennzeichnet ist, dass** ein Ständer (1) eine in einem Gehäuse enthaltene Gruppe von kleinen Elektromotoren (87) zum Antreiben der Schnecken (11) der Gestelle aufweist, **dadurch**, dass die Schneckenlager (19) und die Gruppe der Motoren (87) zum Antreiben der Schnecken auf dem entsprechenden Ständer (1) angepasst vorhergehend befestigt sind, wobei die Motoren (87) die Schnecken (11) der Gestelle direkt mittels äußeren Lagern (19) antreiben, wobei die Motoren (87) zum Antreiben der Schnecken (11) der Gestelle bei variablen Geschwindigkeiten, die sich voneinander unterscheiden, laufen können, und **dadurch**, dass die Schneckenlager (19) jeweils eine Welle mit axialem Gewinde aufweisen, die die Gewindestange der Schneckenachse (11) empfängt, derart, dass der Einbau der Schnecke auf dem Lager (19) schnell und ohne weitere Anpassung durch axiales Verschrauben der Schnecke auf ihrem Lager (19) ausgeführt wird.
